# EUROPÄISCHE PATENTSCHRIFT

(11) **EP 0 668 945 B1**
(45) Veröffentlichungstag und Bekanntmachung des Hinweises auf die Patenterteilung: **19.03.1997**
(21) Anmeldenummer: 93923500.8
(22) Anmeldetag: 19.10.1993
(51) Int. Cl.: D04B 25/08

(54) **VORRICHTUNG AN EINER KETTENWIRKMASCHINE ZUM HÄKELN EINES ELASTISCHEN BANDES MIT FLAUSCH UND GEGEBENENFALLS ZUM HÄKELN VON PICOS, SOWIE MIT DIESER VORRICHTUNG HERGESTELLTES ELASTISCHES BAND**
DEVICE ON A WARP KNITTING MACHINE FOR CROCHETING AN ELASTIC BAND WITH A COATING AND POSSIBLY FOR CROCHETING PICOTS, AND AN ELASTIC BAND PRODUCED WITH THIS DEVICE
DISPOSITIF PLACE SUR UN METIER CHAINE POUR CROCHETER UNE BANDE ELASTIQUE RECOUVERTE D'UN TISSU DUVETEUX ET EVENTUELLEMENT POUR CROCHETER DES PICOS: BANDE ELASTIQUE AINSI REALISEE

(30) Priorität: 12.11.1992 DE 4238250
(43) Veröffentlichungstag der Anmeldung: 30.08.1995
(73) Patentinhaber: Berger GmbH, D-91757 Treuchtlingen (DE)
(72) Erfinder: BERGER, Johann, D-73553 Alfdorf (DE); SCHÜLEIN, Fritz, D-91757 Treuchtlingen (DE)
(74) Vertreter: Lehmann, Klaus, Dipl.-Ing.
(86) Internationale Anmeldenummer: EP9302890
(87) Internationale Veröffentlichungsnummer: WO9411554

(56) Entgegenhaltungen:
- EP-A- 0 210 580
- EP-A- 0 266 481
- EP-A- 0 511 455
- DE-A- 3 304 326
- DE-A- 4 131 809
- GB-A- 2 012 828

## Beschreibung

Die Erfindung bezieht sich zunächst auf eine Vorrichtung an einer Kettenwirkmaschine (Häkelmaschine) zum Häkeln eines textilen Bandes, wobei die Vorrichtung die im Oberbegriff von Anspruch 1 angegebenen Häkelwerkzeuge hat.

Durch diese Vorrichtung soll ein besonders feines, gummielastisches Band herstellbar sein, das an mindestens einer Breitseite mit Flausch versehen ist. Bänder dieser Art sollen für Damenunterwäsche, insbesondere Büstenhalter geeignet sein und mindestens an ihrer einen Breitseite eine sehr weiche Oberfläche, nämlich den Flausch haben.

Die Vorrichtung soll die Herstellung sehr feiner Bänder ermöglichen, nämlich mit einer Teilung von mehr als acht, insbesondere zwölf oder mehr Nadeln je Zentimeter Maschinenbreite. Der Flausch soll ein Muster haben können, wobei die Musterung weitgehend variiert werden können soll. Es soll die Möglichkeit geschaffen werden, einen gemusterten Flausch an nur einer Bandseite oder aber an beiden Bandseiten herzustellen.

Derartige elastische Bänder lassen sich auch durch Weben erzeugen. Dafür ist es jedoch nötig, daß die in Längsrichtung des Bandes verlaufenden gummielastischen Fäden vor dem eigentlichen Webvorgang umsponnen werden, was zusätzliche Herstellungkosten erfordert.

Im Rahmen der vorliegenden Erfindung soll dieses zusätzliche Umspinnen überflüssig werden, und es sollen die gummielastischen Fäden im Rahmen des Häkelvorganges mit ummascht werden. Auf diese Weise lassen sich die Herstellungskosten gegenüber dem Weben um etwa 30 % senken.

Aus den Schriften EP-A-0 210 518 und GB - A- 2 012 828 ist eine Vorrichtung gemäß Merkmal a, b, c, f, g von Anspruch 1 bekannt, die zur Erzeugung eines Polschlingengewirkes dient, also eines Gewirkes mit sehr weit vorstehenden Schlingen, wie z.B. bei Badetüchern. Mit Vorrichtungen dieser Art ist es nicht möglich die erwünschte hohe Feinheit des Bandes, nämlich mehr als acht, insbesondere mehr als zwölf Häkelemente je Zentimeter Maschinenbreite zu erzielen, weil Polschlingenhalter und Platinen zwischen die Häkelnaden geführt werden müssen, aber derartige Breiten haben, daß man die Häkelnadeln nicht mehr in der gewünschten Dichte nebeneinander anordnen kann. Auch die Lochnadeln zur Zuführung der Schußfäden haben entsprechend große gegenseitige Abstände.

Die oben erwähnten Forderungen werden gemeinsam durch die Erfindung gemäß Anspruch 1 erfüllt. (Im folgenden werden auch die in den Ansprüchen definierten Begriffe verwendet.)

Ausdrücke wie "vorn", "hinten", "rechts", "links" beziehen sich auf den üblichen Standort eines Betrachters vor einer derartigen Häkelmaschine (B in den Figuren 1 bis 3, 5 und 6).

Aus einer älteren, nicht vorveröffentlichten deutschen Patentanmeldung P 41 31 809.9 (de) derselben Anmelderin ist ersichtlich, wie Häkelnadeln in eine Nadelbarre eingespannt sind, mit dieser vor und zurück bewegt werden, wie Scharen von Kettfäden durch Sätze von Lochnadeln von vorn zugeführt werden, Scharen elastischer Fäden von oben her durch Kämme sowie ein vorderer und ein hinterer EinzelSchußfaden mit je einem Röhrchen quer zu einer Schar elastischer Fäden rechts- linksrechts bewegt werden.

Die hohe Feinheit des Bandes läßt sich dadurch erzielen, daß die oben erwähnten und weitere Häkelemente in der gewünschten Feinheit angeordnet werden, also mehr als acht, insbesondere aber zwölf oder mehr Häkelelemente je Zentimeter Maschinenbreite, wobei bis zu 16 Häkelelemente je Zentimeter angestrebt werden. Wie Lochnadeln in der nötigen Anzahl je Zentimeter Maschinenbreite angeordnet werden können, zeigt die EP- A-0 266 481 - BERGER (ep).

Zur Bildung eines Flausches an der vorderen Breitseite des Bandes (vom Betrachterstandort B her gesehen) läßt sich nach der Erfindung vor der Bahn für die Scharen gummielastischer Fäden, eine Schußschar- Legevorrichtung anordnen. Sowohl vor wie hinter der Bahn der elastischen Fadenscharen ist je eine Einzelschuß- Legevorrichtung vorhanden, also eine Vorrichtung, die einen einzelnen Schußfaden oder aber ein Bündel paralleler Schußfäden quer über die ganze Breite der Schar elastischer Fäden legt. Die Schußschar- Legevorrichtung ist vor und zurück bewegbar, sowie seitwärts verstzbar angeordnet, so daß, abhängig davon, welche der Schußnadeln eines Satzes Schußfäden führen, ein gewünschtes Flauschmuster erzeugt werden kann.

Ein anderer Aspekt der Erfindung betrifft ein gummielastisches Band, das auf einer der beansprüchten Vorrichtungen gehäkelt ist, eine hohe Feinheit hat und an mindestens einer seiner Breitseiten mit einem Flausch versehen ist.
***Weiterbildungen*** beider Erfindungsteile ergeben sich aus den Unteransprüchen.

Soll das Band auch auf seiner Rückseite einen Flausch haben, so läßt sich anstelle einer hinteren Einzelschuß- Legevorrichtung eine hintere Schußschar- Legevorrichtung vorsehen. Soll das Band dagegen auf seiner Rückseite glatt sein, also ohne Flausch, so ist hinten in bekannter Weise nur eine Einzelschuß- Legevorrichtung vorhanden, die einen oder mehrere Schußfäden über die ganze Bandbreite führt.

Mit Rücksicht auf die erwünschte hohe Feinheit des elastischen Bandes können die Lochnadeln der Schußschar- Legevorrichtung(en) nicht zwischen die Köpfe der Häkelnadeln greifen. Die Köpfe der vorderen Schußschar-Legevorrichtung greifen zeitweilig von vorn und oben her zwischen die Kettfäden der von den Kettfaden- Lochnadeln zur Maschenbildungsstelle verlaufenden Kettfadenschar. Die Scharen vorderer Schußfäden werden dann von den Kettfäden zu den Köpfen der Häkelnadeln mitgenommen.

Wird eine hintere Schußschar-Legevorrichtung verwendet, so werden die Köpfe von deren Lochnadeln bei zurückgezogenen Häkelnadeln von hinten und oben her so nahe wie möglich an die Maschenbildungsstelle herangeführt, nämlich an eine Stelle an den oberen Kanten einer Abschlagschiene und einer Rückhalteschiene, zwischen denen das fertig gehäkelte elastische Band nach unten abgezogen wird. Die hinteren Schußfäden werden von den Köpfen der Häkelnadeln ergriffen und mitgenommen.

Das elastische Band kann an einem oder beiden seiner Ränder kleine Schlaufen ("Picos") haben, die in bekannter Weise erzeugt werden.

Ausführungsbeispiele mit weiteren Merkmalen der Erfindung werden im folgenden anhand der Zeichnungen beschrieben.
- Figur 1: ist eine linke Seitenansicht einer Häkelmaschine mit Häkelwerkzeugen zur Erzeugung eines elastischen Bandes mit vorderem Flausch und Picos an den Rändern.
- Figur 2: zeigt in einer gleichartigen Darstellung die Häkelwerkzeuge für die Erzeugung eines elastischen Bandes mit beidseitigem Flausch. Eine Vorrichtung zur Erzeugung von Picos ist zur Vereinfachung hier nicht dargestellt.
- Figur 3: ist eine Draufsicht auf einige der Häkelwerkzeuge nach Fig. 1.
- Figur 4: zeigt in Vorderansicht einen Teil einer Kettengliedersteuerung.
- Figur 5: ist eine Schrägansicht von links oben auf einige der Häkelwerkzeuge nach Figur 1 bei nach vorn geschobenen Häkelnadeln.
- Figur 6: ist eine Schrägansicht von rechts oben auf einige der Häkelwerkzeuge nach Figur 1 bei maximal weit zurückgezogenen Häkelnadeln.

Der Referenz-Standort B des Betrachters befindet sich rechts in den Figuren 1, 2 und 5, links unten in Figur 6 und unten in Figur 3.

Scharen gummielastischer Fäden 14 (aus Natur- oder Kunstgummi) werden von oben her unter starker Dehnung (etwa 100 %) zwischen den Zinken von Kämmen 16 zu einer Maschenbildungsstelle 6 geführt. Das fertig gehäkelte Band 8 wird unter derselben Dehnung nach unten abgezogen, und zwar in einem schmalen Spalt zwischen einer Abschlagschiene 10 und einer Rückhalteschiene 12.

Figur 1 zeigt, von links gesehen, eine Nadelbarre 2, in die Häkelnadeln 4 (Karabinernadeln) mit Köpfen 5 eingespannt sind. Mit der Nadelbarre sind die Häkelnadeln aus ihrer in Figur 1 und 2 dargestellten, extrem hinteren Lage zwischen Zinken 3 einer Abschlagschiene 10 und den gummielastischen Fäden 14 hindurch nach vorn bis in eine Lage nach Figur 5 und wieder zurück zu bewegen.

Eine Schar von Kettfäden 22 wird von einem Kettbaum 24 durch die Köpfe 28 von Kettfaden-Lochnadeln 26 zur Maschenbildungsstelle 6 geführt. Es sind jeweils zwei Sätze von Lochnadeln 26 an einer Kettfaden-Legeschiene 29 starr befestigt, und zwar so, daß ihre Köpfe zwischeneinander greifen, wie es in der Schrift EP-A-0 266 481 - BERGER beschrieben ist. Die Kettfaden-Lochnadeln werden (vom Standort B her gesehen) vor und zurück bewegt. Außerdem werden die Lochnadeln rechts-links-rechts um etwa den Abstand zwischen zwei Häkelnadeln 4 so hin und her versetzt, daß die Köpfe 5 der Häkelnadeln von den Kettfäden umschlungen werden.

Zur Zuführung eines vorderen Schußfadens, der hier als "Einzelschuß" bezeichnet ist, worunter entweder ein einziger Faden zu verstehen ist oder ein Bündel nebeneinanderliegender Einzelfäden, dienen eine hintere und eine vordere Einzelschuß-Legevorrichtung 30h und 30v. Die hinter bzw. vor der Bahn für je eine der Scharen der elastischen Fäden 14 angeordnet sind. Diese Einzelschuß-Legevorrichtungen haben je einen Schußfadenführer 34h, 34v, der oben mit einem Haken 39h, 39v eine Legeschiene 38h, 38v fest umgreift und von dieser gesteuert wird. Er hat an seinem unteren Ende ein Röhrchen 36h, 36v, durch das der Einzel-Schußfaden 32h, 32v hin- und hergeführt wird, und zwar oberhalb der Kettfäden 22 und quer zu ihnen nahe der Maschenbildungsstelle 6. Die Röhrchen führen den Schußfaden auf einer nach oben gekrümmten Bahn vom linken Rande der Schar von Kettfäden und gummielastischen Fäden zu deren rechtem Rand und zurück, so daß er mit eingehäkelt wird.

Zur Erzeugung eines Flausches an der Vorderseite des Bandes 8 wird von einer vorderen Schußschar-Legevorrichtung 50v eine Schar von Schußfäden 56v zugeführt, und zwar durch Köpfe 53v von Lochnadeln 52v, die an einer Schußschar-Legeschiene 54v angebracht sind. Näheres zeigt Figur 5. Vorzugsweise sind auch diese Lochnadeln 52v wie die Lochnadeln 26 angeordnet, also in Form schräg ineinandergreifender Lochnadelpakete. Die Lochnadeln 52v sind in Fig. 1 in zwei verschiedenen Lagen dargestellt, in einer oberen Lage, in der die vorderen Schußfäden 56v schräg von vorne oben her zur Maschenbildungsstelle 6 laufen und in einer unteren Lage, in der die Köpfe der Schußfaden-Lochnadeln 53v durch die Schar von Kettfäden 22 geführt worden sind. Die Schußfäden werden von dort von den Kettfäden beim Umschlingen der Köpfe 5 der Häkelnadeln mitgenommen und mit eingebunden.

Soll das zu häkelnde elastische Band nur an seiner einen, z. B. vorderen Breitseite mit einem Flausch versehen werden, so muß verhindert werden, daß es sich später wegen der Unsymmetrie der Schußfäden zusammenkringelt. Zu diesem Zweck wird von der hinteren Einzelschuß-Legevorrichtung 30h in diesem Falle nicht ein einzelner Schußfaden, sondern ein Bündel paralleler Schußfäden zugeführt. Dies sollte nicht verwechselt werden mit einer Schar von Schußfäden, wie sie von einer Schußschar-Legevorrichtung, z. B. 50h, zugeführt wird.

Soll auch an der Rückseite des elastischen Bandes ein Flausch erzeugt werden, so kann nach Figur 2 anstelle der hinteren Einzelschuß-Legevorrichtung 30h eine hintere Schußschar-Legevorrichtung 50h angeordnet werden, die eine Schar hinterer Schußäden 56h zur Maschenbildungsstelle führt. Figur 2 zeigt die Lage, in der die hinteren Schußfaden-Lochnadeln 52h maximal weit an die Maschenbildungsstelle 6 herangeführt sind. Auch aus dieser Lage werden sie mit eingebunden, wobei ihre vorangegangene Rechts-Links-Versetzung entscheidet, zwischen welchen Häkelnadeln dies geschieht.

Unter Verwendung vorderer und hinterer Schußschar-Legevorrichtungen lassen sich elastische Bänder mit beidseitigem Flausch häkeln.

Figur 3 zeigt bei etwas veränderten Maßverhältnissen die Nadelbarre 2 von oben und die darin eingespannten Häkelnadeln 4 sowie die Schußfadenführer 34h, 34v mit Röhrchen 36h, 36v für die hinteren und vorderen Einzelschußfäden. An einer Legeschiene 80 sind die Kämme 16 für die gummielastischen Fäden befestigt.

Die vorderen Schußfaden-Lochnadeln 52v sind an der vorderen Schußfaden-Legeschiene 54v befestigt und die Lochnadeln 26 für die Kettfäden an der zugehörigen Kettfaden-Legeschiene 29.

In Figur 3 ist der Einfachheit halber nur jeweils ein Satz von Häkelwerkzeugen dargestellt. Es werden aber in bekannter Weise seitwärts über die Maschinenbreite nebeneinander viele derartige Sätze angeordnet.

In Figur 4 ist eine Kettengliedertrommel 82 angedeutet. Zum Seitwärtssteuern jeder der Legeschienen laufen auf der Trommel Ketten um. Es ist nur eine Kette dargestellt, die Kettenglieder 84 und 86 zur Steuerung der vorderen Schußschar-Legeschiene 54v hat. Je nach der (radial gemessenen) Höhe der Kettenglieder wird über eine Abtastrolle 88 die Legeschiene 54v für die vorderen Schußfaden-Lochnadeln 52v seitwärts bewegt. Man erreicht hierdurch, daß die vorderen Schußfäden, je nach gewünschtem Muster des Flausches über eine oder mehrere Kettfäden hinweg bewegt werden. Das Muster wird in bekannter Weise durch Verwendung höherer oder niedrigerer Kettenglieder 84, 86 erzielt.

Entsprechendes gilt für die in Figur 4 nicht dargestellte hintere Schußfaden-Legeschiene 54h. Von anderen Ketten werden die Kettfaden-Legeschiene 29 und die hintere und vordere Legeschiene 38h, 38v für die Einzelschußfäden gesteuert. Die Kettfaden-Legeschiene 29 wird rechts-links-rechts versetzt, jedoch nur um geringe Abstände, nämlich im wesentlichen den Abstand zwischen den Mitten zweier benachbarter Häkelnadelköpfe 5.

Figur 5 zeigt einen Teil der Häkelwerkzeuge bei maximal weit vorgeschobenen Häkelnadeln 4. Sie zeigt außerdem einen von vielen nebeneinander anzuordnenden Sätzen von vorderen Kettfaden-Lochnadeln 26, jedoch nur eine Schar von Kettfäden 22. Die Kettfäden laufen von den Köpfen 28 der Lochnadeln 18 zur Maschenbildungsstelle 6. Das Röhrchen 36h ist in seiner äußersten linken Position zu sehen. Es führt den hinteren Schußfaden 32h zu. Man erkennt den Haken 39h des Schußfadenführers 34h, der seine (die hintere) Legeschiene 38h umgreift und mit dieser rechts-links-rechts bewegt wird.

Die vordere Einzelschuß-Legevorrichtung 30v und die hintere Schußschar-Legevorrichtung 50h wurden in den Figuren 5 und 6 der besseren Übersicht halber nicht dargestellt.

Man erkennt in den Figuren 5 und 6, daß eine Schar vorderer Schußfäden 56v von vorn oben her zu den Köpfen der vorderen Schußfaden-Lochnadeln 52v geführt wird. Die Sätze von vorderen Schußfaden-Lochnadeln 52v sind an der Legeschiene 54v befestigt, die (in Figur 5 hinten rechts) zur Kettengliedertrommel läuft.

### Funktion der soweit beschriebenen Häkelwerkzeuge

Je eine Schar gummielastischer Fäden 14 wird von oben her zwischen den Zinken eines der Kämme 16 zur Maschenbildungsstelle 6 geführt. Die Häkelnadeln 4 werden mit der Nadelbarre 2 zwischen den Zinken 3 der Abschlagschiene 10 vor und zurück bewegt und greifen zwischen den gummielastischen Fäden durch. Die Kettfaden-Lochnadeln 26 führen die Kettfäden 22 von vorne her zu und sorgen durch einen Seitwärts-Versatz dafür, daß die Köpfe 5 der Häkelnadeln umschlungen werden. Der hintere Schußfadenführer 34h legt einen hinteren Schußfaden von rechts nach links und zurück quer über die Schar der gummielastischen Fäden 14. Die vorderen Schußfaden-Lochnadeln 52v greifen von oben und vorn her schräg abwärts zwischen die Schar von Kettfäden 22, so daß die vorderen Schußfäden 56v von schräg vorn unten zur Maschenbildungsstelle 6 geführt und mit den Kettfäden zusammen in die Köpfe der Häkelnadeln gelegt werden. In an sich bekannter Weise werden Maschen gebildet, und das fertige elastische Band 8 wird nach unten abgezogen, wobei die elastischen Fäden so weit gestreckt sind, wie es die Kettfäden 22 zulassen. Später, wenn das elastische Band entlastet wird, zieht es sich in Längsrichtung zusammen. Der erwünschte Flausch ergibt sich dann dadurch, daß die zunächst glatt liegenden vorderen Schußfäden 52v nun Schlingen bilden.

Die Struktur des Flausches läßt sich variieren, zum einen durch die Anzahl von verwendeten Schußfäden 56v. Im allgemeinen führt nicht jede der Schußfaden-Lochnadeln 52v einen Schußfaden zu. Vielmehr kann man nach gewünschter Musterung zwischen schußfadenzuführenden Lochnadeln andere Lochnadeln freilassen. Ferner läßt sich durch die Höhe und Umfangslänge der verwendeten Kettenglieder das Ausmaß der Seitwärtsbewegung der Legeschienen und der Schußfaden-Lochnadeln steuern.

Ist zusätzlich eine hintere Schußschar-Legevorrichtung 50h vorhanden, so läßt sich ein elastisches Band häkeln, das an beiden Breitseiten einen Flausch hat, wobei die Flausch-Muster beider Seiten gleich oder verschieden sein können.

Soll an keiner Bandseite Flausch erzeugt werden, so verwendet man anstelle der vorderen und hinteren Schußschar-Legevorrichtungen 50v, 50h vordere und hintere Einzelschuß-Legevorrichtungen 30v und 30h.

### Pico-Vorrichtung und ihre Funktion

Soll das elastische Band an einem oder beiden Rändern Picos (kleine Schlaufen) haben, so wird zusätzlich eine rechte und eine linke Pico-Vorrichtung 70R und 70L verwendet, wie sie nur in den Figuren 1 und 6 dargestellt ist. Jede der beiden Pico-Vorrichtungen hat einen sogenannten Kraller 74R und 74L, nämlich einen Dorn, der an seinem in Fig. 1 oberen Ende spitz zuläuft und nach links gekrümmt ist. Jeder Kraller ist in einem Halter 76R, 76L fest angebracht und sitzt mit diesem Halter drehfest auf einer Antriebswelle 72R, 72L. Die beiden Antriebswellen werden ebenfalls von einer Kette der Kettengliedertrommel gesteuert, und zwar wird eine zunächst erzeugte Rechts-Links-Bewegung durch mechanische Umlenkung an sich bekannter Art in reine Schwenkbewegungen der Antriebswellen 72R und 72L verwandelt.

Sollen nur am einen Rand des Bandes Picos erzeugt werden, so wird nur einer der Kraller in Tätigkeit gesetzt, während der andere ausgeschwenkt bleibt, wie der Kraller 74L in Figur 1 oder entfernt wird. Ist der vordere Schußfaden 32v ganz nach rechts geführt, so wird zur Erzeugung eines Picos der Kraller 74R in seine in Figur 1 dargestellte wirksame Stellung geschwenkt. Der vordere Schußfaden 32v wird, wie üblich, vom vorderen Schußfadenführer 34v über die Breite der Kettfadenschar nach links bewegt und wird eingehäkelt. Der rechte Kraller wird dann ausgeschwenkt. Es verbleibt am rechten Rande des Bandes ein Pico.

Entsprechendes gilt für den linken Rand des Bandes, wo durch den Kraller 74L ebenfalls Picos erzeugt werden können.

Man kann entweder nur am linken oder nur am rechten Rand Picos erzeugen oder an beiden Rändern, je nach Steuerung der Antriebswellen 72R und 72L werden die Picos in regelmäßigen oder unregelmäßigen kleinen oder größeren Abständen erzeugt.

### BEZUGSZEICHEN

- B: Standort des Betrachters
- 2: Nadelbarre
- 3: Zinke
- 4: Häkelnadel
- 5: Häkelnadelkopf
- 6: Maschenbildungsstelle
- 8: elastisches Band
- 10: Abschlagschiene
- 12: Rückhalteschiene
- 14: elastische Fäden
- 16: Kamm

- 20: Legevorrichtung für Kettfadenschar
- 22: Kettfäden
- 24: Kettbaum
- 26: Kettfaden-Lochnadel
- 28: Kopf der Kettfaden-Lochnadel
- 29: Kettfaden-Legeschiene

- 30h, 30v: hintere, vordere Einzelschuß-Legevorrichtung
- 32h, 32v: hinterer, vorderer Schußfaden
- 34h, 34v: hinterer, vorderer Schußfadenführer
- 36h, 36v: hinteres, vorderes Röhrchen
- 38h, 38v: hintere, vordere Legeschiene für Einzelschuß
- 39h, 39v: hinterer, vorderer Haken

- 50h, 50v: hintere, vordere Schußschar-Legevorrichtung
- 52h, 52v: hintere, vordere Lochnadeln für Schußschar
- 53h, 53v: hintere, vordere Köpfe der Lochnadeln
- 54h, 54v: hintere, vordere Schußschar-Legeschiene
- 56h, 56v: hintere, vordere Schußfäden

- 70L, 80R: Picovorrichtung
- 72L, 72R: Antriebswelle für linken, rechten Kraller
- 74L, 74R: linker, rechter Kraller
- 76L, 76R: linker, rechter Halter

- 80: Legevorrichtung für gummielastische Fäden
- 82: Kettengliedertrommel
- 84, 86: Kettenglied
- 88: Abtastrolle

## Patentansprüche

1. Vorrichtung an einer Kettenwirkmaschine (Häkelmaschine) zum Häkeln eines textilen Bandes (8), wobei die Vorrichtung folgende Häkelwerkzeuge hat:
a) Häkelnadeln (4), die in eine Nadelbarre (2) eingespannt sind und mit dieser vor und zurück bewegbar sind,
b) eine Legevorrichtung (20) für Scharen von Kettfäden (22) mit einer vor und zurück bewegbaren und seitwärts versetzbaren Kettfaden-Legeschiene (29) mit Trägern für Sätze von Kettfaden-Lochnadeln (26),
c) eine vordere und/oder eine hintere Schußfaden-Legevorrichtung (30v, 30h),
wobei zur Erzeugung eines besonders feinen, gummielastischen Bandes, das an mindestens einer Breitseite mit Flausch versehen ist, eine Kombination folgender Merkmale vorgesehen ist:
d) es sind mehr als acht Häkelelemente je Zentimeter Maschinenbreite vorhanden,
e) es ist eine Legevorrichtung (80, 16) zur Zuführung von Scharen gummielastischer Fäden (14) unter starker Dehnung vorgesehen,
f) je zwei Sätze von Lochnadeln (26, 52v, 52h) sind unter einem spitzen Winkel zueinander fest angeordnet, derart, daß die Köpfe des einen und des anderen Satzes zwischeneinandergreifen,
g) zur Bildung des Flausches an mindestens einer Seite der von den Scharen gummielastischer Fäden (14) beschriebenen Bahn ist eine Schußschar-Legevorrichtung (50v, 50h) mit Sätzen von Schußfaden-Lochnadeln (52v, 52h) zur Zuführung einer Schar von Schußfäden (56v, 56h) angeordnet.

2. Vorrichtung nach Anspruch 1, dadurch **gekennzeichnet,** daß mindestens zwölf Häkelelemente je Zentimeter Maschinenbreite vorgesehen sind.

3. Vorrichtung nach Anspruch 1 oder 2, dadurch **gekennzeichnet,** daß zur Bildung einer flauschfreien Bandseite eine Einzelschuß-Legevorrichtung (30v, 30h) vorgesehen ist, die mindestens einen Schußfaden zuführt.

4. Vorrichtung nach Anspruch 1, dadurch **gekennzeichnet,** daß jede der Schußschar-Legevorrichtungen (50v, 50h) eine Schußfaden-Legeschiene (54v, 54h) hat, die gegenüber der Maschenbildungsstelle (6) in ihrer Längsrichtung gesteuert hin und her versetzbar und um ihre Längsachse gesteuert *schwenkbar* ist.

5. Vorrichtung nach Anspruch 4, **gekennzeichnet** durch eine solche Anordnung und Führung der vorderen Schußschar-Legevorrichtung (50v), daß die Köpfe (53v) ihrer Schußfaden-Lochnadeln (52v) nach dem Einschwenken von vorn und oben her zwischen die Kettfäden der von den Kettfaden-Lochnadeln (26) zur Maschenbildungsstelle (6) verlaufenden Kettfadenschar (22) greifen.

6. Vorrichtung nach Anspruch 4, **gekennzeichnet** durch eine solche Anordnung und Führung der hinteren Schußschar-Legevorrichtung (50h), daß die Köpfe ihrer Schußfaden-Lochnadeln (52h), bei zurückgezogenen Häkelnadeln (4) von hinten und oben her nahe an die Maschenbildungsstelle (6) herangeführt sind.

7. Gummielastisches Band, dadurch **gekennzeichnet,**
a) daß es unter Verwendung einer Vorrichtung an einer Kettenwirkmaschine (Häkelmaschine) nach einem der vorangehenden Ansprüche gehäkelt ist,
b) daß es eine Feinheit entsprechend mehr als acht, insbesondere zwölf gummielastischen Fäden je Zentimeter Breite hat,
c) daß es an mindestens einer seiner Breitseiten mit einem Flausch aus einer Schar zusätzlicher Schußfäden versehen ist,
d) daß von einer Schußfaden-Legevorrichtung (30v, 30h) verlegte Einzelschußfäden über die ganze Breite des Bandes verlaufen.

8. Gummielastisches Band nach Anspruch 7, dadurch **gekennzeichnet,** daß es an mindestens einem seiner Ränder mit kleinen Schlaufen ("Picos") versehen ist.

## Claims

1. A device on a warp knitting machine (crocheting machine) for crocheting a textile band (8), said device having the following crocheting tools:
a) crochet needles (4) clamped in a needle bar (2) with which they are movable forwards and backwards,
b) a laying device (20) for arrays of warp threads (22) having a warp thread laying bar (29) capable of forwards and backwards movement and side shifting, having carriers for sets of warp thread eye needles (26),
c) a front and/or a rear single weft laying device (30v, 30h) wherein to produce a particularly fine elastic band, provided with a fleece on at least one broadside, a combination of the following features is provided:
d) more than eight crocheting members are provided per centimeter of machine width.
e) a laying device (80, 16) is provided for feeding arrays of elastic threads (14) greatly stretched,
f) two sets each of eye needles (26, 52v, 52h) are fixedly arranged at an acute angle to each other so that the heads of the one set interengage with those of the other set,
g) to form a fleece on at least one side of the path described by the arrays of elastic threads (14) a weft array laying device (50v, 50h) having sets of weft thread eye needles (52v, 52h) is provided for feeding an array of weft threads (56v, 56h).

2. The device as set forth in claim 1, characterized in that at least twelve crocheting members are provided per centimeter of machine width.

3. The device as set forth in claim 1 or 2, characterized in that for forming a fleeceless band side a single weft laying device (30v, 30h) is provided which feeds at least one weft thread.

4. The device as set forth in claim 1, characterized in that each of said weft array laying devices (50v, 50h) has a weft thread laying bar (54v, 54h) which is controlled shiftable to and fro in its longitudinal direction with respect to the mesh forming spot (6) and is controlled pivotable about its longitudinal axis.

5. The device as set forth in claim 4, characterized in that by such an arrangement and guide of said front weft array laying device (50v) the heads (53v) of its weft thread eye needles (52v) engage from the front and above between the warp threads of the warp thread eye needles (26) of the array of weft threads (22) running to the mesh forming spot (6).

6. The device as set forth in claim 4, characterized in that by such an arrangement and guide of said rear weft array laying device (50h) the heads of its weft thread eye needles (52h) are advanced to the vicinity of the mesh forming spot (6) from the rear and above when said crochet needles (4) are retracted.

7. A rubber band characterized in that
a) it is crocheted by using a device on a weft knitting machine (crocheting machine) having crochet tools as set forth in any of the preceding claims,
b) it has a fineness corresponding to more than eight, particularly twelve or more elastic threads per centimeter of machine width,
c) it is provided with a fleece of an array of additional weft threads on at least one of its broadsides,
d) single weft threads laid from a single weft laying device (30v, 30h) run across the entire width of the band.

8. The rubber band as set forth in claim 7, characterized in that it is provided with looplets ("picots") on at least one of its edges.

## Revendications

1. Dispositif associé à un métier chaîne (métier à crocheter) pour crocheter une bande textile (8), le dispositif comportant les outils de crochetage suivants :
a) des aiguilles à crocheter (4) qui sont serrées dans une barre à aiguilles (2) et qui peuvent être déplacées avec cette dernière en avant et en arrière,
b) un dispositif de pose (20) pour groupes des fils de chaîne (22) comportant un rail de pose de fils de chaîne (29) étant mobile en direction avant et arrière et pouvant être décalé latéralement, comportant des supports pour des jeux d'aiguilles à chas pour fils de chaîne (26),
c) un dispositif de pose de fils de trame avant et/ou arrière (30v, 30h),
pour la réalisation d'une bande particulièrement fine en caoutchouc élastique, qui du moins sur un côté large est pourvue de peluche, une combinaison des caractéristiques suivantes étant prévue :
d) plus de huit éléments de crochetage sont prévus par centimètre de largeur de machine,
e) un dispositif de pose (80, 16) est prévu pour amener des groupes de fils en caoutchouc élastique (14), ceux-ci étant fortement tendus,
f) deux jeux d'aiguilles à chas (26, 52v, 52h) sont disposés à angle aigu fermement l'un par rapport à l'autre de manière à ce que les têtes de l'un et de l'autre jeu s'imbriquent,
g) pour la formation de la peluche au moins d'un côté de la trajectoire décrite par les groupes de fils (14) en caoutchouc élastique, un dispositif de pose de groupes de fils de trame (50v, 50h) avec des jeux d'aiguilles à chas pour fils de trame (52v, 52h) pour amener un groupe de fils de trame (56v, 56h) est prévu.

2. Dispositif selon la revendication 1, caractérisé en ce qu'au moins douze éléments de crochetage sont prévus par centimètre de largeur de machine.

3. Dispositif selon les revendications 1 ou 2, caractérisé en ce que pour former un côté de bande sans peluche, un dispositif de pose de fils de trame individuels (30v, 30h) est prévu, qui amène au moins un fil de trame.

4. Dispositif selon la revendication 1, caractérisé en ce que chacun des dispositifs de pose de groupes de fils de trame (50v, 50h) possède un rail de pose de fils de trame (54v, 54h), qui par rapport au poste de formation des mailles (6), est commandé en son sens longitudinal de manière à pouvoir se déplacer en va-et-vient et qui, commandé au tour de son axe longitudinal, est basculable.

5. Dispositif selon la revendication 4, caractérisé par une disposition et un guidage tels du dispositif de pose de groupes de fils de trame avant (50v) que les têtes (53v) de ses aiguilles à chas pour fils de trame (52v), après le pivotement de l'avant et d'en haut, s'engagent entre les fils de chaîne du groupe de fils de chaîne (22) s'étendant des aiguilles à chas pour fils de chaîne (26) vers la station de formation des mailles (6).

6. Dispositif selon la revendication 4, caractérisé par une disposition et un guidage tels du dispositif de pose de groupes de fils de trame arrière (50h) que les têtes de ses aiguilles à chas pour fils de trame (52h), lorsque les aiguilles à crocheter (4) sont rétractées, sont amenées de l'arrière et d'en haut à proximité de la station de formation des mailles (6).

7. Bande en caoutchouc élastique, caractérisée en ce que
a) elle est crochetée par l'utilisation d'un dispositif associé à une machine chaîne (machine à crocheter) selon l'une quelconque des revendications précédentes,
b) il y a, selon la finesse, plus de huit notamment douze fils en caoutchouc élastique par centimètre de largeur,
c) du moins sur un de ses côtés larges, elle est pourvue d'une peluche consistant en un groupe de fils de trame supplémentaire,
d) des fils de trame individuels posés à partir d'un dispositif de pose de fils de trame (30v, 30h) s'étendent sur toute la largeur de la bande.

8. Bande en caoutchouc élastique selon la revendication 7, caractérisée en ce qu'elle est pourvue au moins sur un de ses bords de petits boucles ("picos").
